# EUROPÄISCHE PATENTSCHRIFT

(11) **EP 1 643 804 B1**
(45) Veröffentlichungstag und Bekanntmachung des Hinweises auf die Patenterteilung: **03.01.2007**
(21) Anmeldenummer: 04023222.5
(22) Anmeldetag: 29.09.2004
(51) Int. Cl.: H05B 3/06

(54) **Lufterhitzer**
Air heater
Réchauffeur d'air

(43) Veröffentlichungstag der Anmeldung: 05.04.2006
(73) Patentinhaber: Leister Process Technologies, 6060 Sarnen (CH)
(72) Erfinder: Gisler-Reinhard, Lukas, 6055 Alpnach Dorf (CH); Studer, Pius, 6003 Luzern (CH); Wallimann-Durrer, Leo, 6053 Alpnachstad (CH)
(74) Vertreter: Klocke, Peter

(56) Entgegenhaltungen:
- EP-A- 0 306 765
- EP-A- 0 456 173
- US-A- 5 033 208
- US-A1- 2002 108 944

## Beschreibung

Die vorliegende Erfindung betrifft einen Lufterhitzer mit einem Anschlussgehäuse für den Anschluss der elektrischen Energieversorgung und die zu erhitzende Luft und einem an dem Anschlussgehäuse über einen Trägerkörper befestigten Heizelement, wobei in dem Anschlussgehäuse mindestens zwei Netzspannung führenden Kontaktelemente angeordnet sind.

Derartige Lufterhitzer sind allgemein bekannt und finden umfangreich Anwendung in der Industrie. Die Lufterhitzer erhitzen für die vielfältigsten Fertigungsprozesse entweder die von einer externen Luftquelle (Gebläse) herangeführte oder durch ein direkt an dem Lufterhitzer angeschlossenes Gebläse erzeugte Luft. Dabei wird die Luft durch ein Anschlussgehäuse für die elektrische Versorgung hindurch oder daran vorbei geführt und anschließend durch ein Heizelement erwärmt.

Aus der US 5,033,208 ist eine Trockenlufttrocknungsanlage zum Trocknen von Kunststoffgranulaten beim Kunststoffspritzgießen bekannt. Im Innern eines zylindrischen Gehäuses sind zwei doppelwandige Hohlzylinder unterschiedlichen Durchmessers koaxial zueinander und zum Gehäuse der Trocknungsanlage angeordnet. Sie bilden zwischen sich einen Trockenraum für das zu trocknende Material. Die zum Trockenraum weisenden Wände der Hohlzylinder weisen Durchbrüche zum Durchleiten von erhitzter Luft auf. Im inneren Hohlzylinder ist eine elektrische Heizeinrichtung eingebaut, die die von einem außerhalb des Gehäuses angeflanschten Gebläse eingeblasene Trockenluft erhitzt, bevor sie in den Trockenraum eingeleitet wird. Die erhitzte Luft durchströmt das zu trocknende Material im Trockenraum und tritt anschließend in den äußeren Hohlzylinder ein, aus dem sie von einer Abluftanlage abgeleitet wird.

Diese Geräte müssen für die erzeugte Wärme und den Dauerbetrieb robust aufgebaut sein. Darüber hinaus soll auch die Montage möglichst einfach und schnell möglich sein, da eine Vielzahl derartiger Geräte in der Serienproduktion hergestellt werden. Bei den bisherigen Geräten erfordert gerade der Anschluss der elektrischen Anschlüsse bei der Montage erheblich Zeit.

So ist bisher üblich die elektrische Kontaktierung insbesondere auch wegen der Isolation gegenüber der Gehäuse durch flexible Einzellitzen oder flexible Anschlussplattenverbinder herzustellen, wobei die elektrische Verbindung an den Kontaktstellen in der Regel durch Impulsschweißen oder durch Handlöten hergestellt wird. Eine derartige Verbindung ist zeitaufwendig herzustellen und verursacht hohe Montagekosten. Zudem besteht die Gefahr, dass die Verbindungsstelle durch mechanische Schläge oder Vibrationen unterbrochen und das Gerät dadurch funktionsunfähig wird. Ein weiterer Nachteil derartiger Litzenverbindungen ist die aufwendige Trennung der Verbindung im Reparaturfall.
Elektrische Verbindungen werden auch bei speziellen Anwendungen durch gummielastische, elektrisch leitfähige Verbindungselemente hergestellt, wobei die beschriebenen Nachteile nicht auftreten. Derartige elastische Verbindungselemente zur Kontaktierung elektrischer Bauelemente sind in zahlreichen Ausführungsformen bekannt und werden von vielen Herstellern unter der Bezeichnung Leitgummi auf dem Bauteilemarkt angeboten. Durch den Begriff Leitgummi wird zum Ausdruck gebracht, dass es sich dabei um ein Bauteil mit gummiähnlichen Eigenschaften handelt, welches elektrisch leitfähig ist. Es ist jedoch nicht zwingend aus Gummi hergestellt. Die elektrische Leitfähigkeit von Leitgummis wird durch Anreicherung des isolierenden Basismaterials mit leitfähigen Materialien erzeugt. So verwendet man seit langem derartige Kontaktvorrichtungen zur elektrischen Kontaktierung von LCD-Displays mit den Leiterbahnen von bestückten Schaltungs-Anschlussplatten (DE 88 08 947 U1).

Schwierigkeiten bei der Anwendung von Leitgummis ergeben sich immer dann, wenn die zu kontaktierenden Bauelemente eine von der parallelen Lage abweichende Lage einnehmen und/oder die Oberflächen nicht plan sind. Dann werden üblicherweise speziell ausgestaltete Leitgummis eingesetzt, die an die Geometrien und an die räumliche Lage der zu kontaktierenden Kontaktstellen angepasst sind. Da auch derartige Leitgummis ebenfalls elastische Eigenschaften haben müssen, ist jedoch eine sichere Positionierung und damit eine exakte Kontaktgabe problematisch, da sich die Leitgummis beim Aufbau des notwendigen Kontaktdruckes unkontrollierbar verformen können.

Aufgabe der vorliegenden Erfindung ist es daher, einen derartigen Lufterhitzer vorzuschlagen, bei dem durch den Aufbau und die Anordnung der Anschlüsse für die Übertragung der elektrischen Heizleistung eine kostengünstige und schnelle Montage möglich ist. Zusätzlich soll auch der Anschluss für eine zugeordnete Steuereinrichtung leicht möglich sein.

Diese Aufgabe wird erfindungsgemäß durch einen Lufterhitzer mit den Merkmalen des Anspruchs 1 gelöst. Weitere vorteilhafte Ausgestaltungen sind den Unteransprüchen zu entnehmen.

Der erfindungsgemäße Lufterhitzer weist ein Anschlussgehäuse für die elektrische Energieversorgung und die zu erhitzende Luft, sowie ein am Anschlussgehäuse über einen Trägerkörper befestigtes Heizelement auf. Im Anschlussgehäuse ist der Trägerkörper zur Übertragung der Heizleistung über eine Steckverbindung in Form von Steckkontaktstiften am Trägerkörper und entsprechenden Steckkontaktteilen im Anschlussgehäuse mit einer Anschlussplatte verbunden, auf der sich beispielsweise Anschlussklemmen für den Netzanschluss befinden. Hierzu weist das Anschlussgehäuse in der dem Heizelement zugewandten Gehäusewand mindestens zwei, mit den am Trägerkörper angeordneten Steckkontaktstiften fluchtende Einstecköffnungen auf. Die Steckkontaktstifte sind in einem Aufnahmewinkel im Anschlussgehäuse gegenüber dem Anschlussgehäuse, das üblicherweise metallisch ausgebildet ist, elektrisch isoliert gelagert.

Vorteilhafterweise ist der Aufnahmewinkel im Anschlussgehäuse eingelegt und weist mindestens zwei angeformte Dome auf, die durch die Einstecköffnungen durchführen und die Steckkontaktstifte isolieren. Grundsätzlich können noch weitere Dome für andere Anschlüsse vorhanden sein. Die Dome dienen neben der Isolierung auch als Abstandshalter bei der Montage für den Trägerkörper. Außerdem sind Anlageelemente und mindestens ein Befestigungselement für die Anschlussplatte vorgesehen. Durch diese Ausbildung des Aufnahmewinkels als Einlegeteil ist eine schnelle Montage möglich, wobei gleichzeitig eine stabile Durchführung für die elektrische Heizenergie mit entsprechender Isolierung gegenüber dem Anschlussgehäuse gewährleistet wird. Hierzu ist vorzugsweise der Aufnahmewinkel mit dem Anschlussgehäuse verrastbar

In einer weiteren vorteilhaften Ausgestaltung sind zum Abgriff von Referenzspannungen für die Steuereinrichtung die Steckkontaktstifte mit den Kontaktbahnen der Anschlussplatte über gummielastische, leitfähige Verbindungselemente verbindbar, um Signale zu einer auf der Anschlussplatte angeordneten Steuereinrichtung (Mikroprozessor) zu verbinden. Vorzugsweise wird zur Kontaktierung und Verbindung der Kontaktflächen der Anschlussplatte und der Steckkontaktstifte Leitgummi eingesetzt, das zu einem gummielastischen elektrisch leitenden Formteil verarbeitet ist. Der an sich isolierende Grundstoff ist mit elektrisch leitfähigen Partikeln aus Metall oder Kohlenstoff angereichert, wodurch das Leitgummi stromleitfähig ist. Durch Variation des leitfähigen Materials bzw. dessen Anteils lässt sich der Leitwert des Verbindungselements verändern. Damit kann über die auf der Anschlussplatte angeordnete Steuereinrichtung die Spannung an den Steckkontaktstiften erfasst und ausgewertet werden. Zusätzlich können die Verbindungselemente auch zur Strombegrenzung verwendet werden.

In einer vorteilhaften Ausgestaltung wird das elastische Verbindungselement in einer als U-förmige Halbschale ausgebildeten Lagerschale am Boden des Aufnahmewinkels gehaltert. Die Aufnahme des elastischen Verbindungselements in der Lagerschale bewirkt eine lagegenaue Positionierung sowie eine Abstützung, damit sich das Verbindungselement beim Aufbau des Kontaktdruckes nicht unkontrollierbar verformt.

Das Anschlussgehäuse nimmt über den Aufnahmewinkel die aus Steckkontaktteilen und den korrespondierenden Steckkontaktstiften bestehende Steckverbindung sowie die Steuereinrichtung in einer abgeschlossenen Kammer auf. In einer vorteilhaften Ausgestaltung sind die Steckkontaktstifte als zylindrische Kontaktbuchsen ausgeführt, die auf einem ringförmigen Trägerkörper angeordnet sind. Die korrespondierenden Steckkontaktteile sind stiftförmig ausgebildet und an isolierten elektrischen Einzellitzen leitend angeschlagen, die über Klemmenblöcke mit der Anschlussplatte der Steuereinrichtung verbindbar sind. Es ist jedoch auch möglich, am Trägerkörper Steckerstifte und an den Litzen Steckbuchsen vorzusehen. Der Trägerkörper weist mehrere Steckkontaktstifte auf, von denen mindestens zwei Netzspannung führen. Die nicht Netzspannung führenden Steckkontaktstifte werden zum Anschluss von Sensoren der Steuereinrichtung und/oder zur Erdung metallischer Geräteteile verwendet. Die für Regelung durch die Steuereinrichtung benötigten Spannungen oder Signale werden an den Steckkontaktstiften abgenommen, die durch die gummielastischen Verbindungselemente kontaktierbar sind.

Vorzugsweise ist das Verbindungselement einstückig und homogen ausgeführt und weist an seinem Körper eine Aussparung zur Aufnahme des Steckkontaktstifts auf. Die Aussparung ist an die Geometrie und an die Maße des Steckkontaktstifts angepasst und vorteilhafterweise als Bohrung ausgeführt, wobei der Innenumfang der Bohrung geringfügig kleiner ist als der Außenumfang des Steckkontaktstifts. Durchdringt der Steckkontaktstift die Bohrung des Verbindungselements, so wird die Bohrung aufgeweitet, wodurch das Verbindungselement formschlüssig und mit Druck am Mantel des Steckkontaktstifts anliegt.

In einer weiteren vorteilhaften Ausgestaltung weist das Verbindungselement an der der Anschlussplatte zugeordneten Seite ein Anpresselement zur Kontaktierung der Kontaktbahnen der Anschlussplatte auf. Das Anpresselement ragt aus dem Körper des Verbindungselements hervor, ist zylindrisch ausgeführt und am Körper des Verbindungselements angeformt. Das Anpresselement kann auch eine andere Form aufweisen oder aus mehreren einzelnen Anpresselementen zusammengesetzt sein. Vorteilhafterweise erfolgt die Kontaktierung der Kontaktbahnen durch Anpressen der Anschlussplatte an die im Aufnahmewinkel gelagerten Verbindungselemente, welche von den Steckkontaktstiften durchdrungen werden. Durch das Fixieren der Anschlussplatte am Aufnahmewinkel wird das Verbindungselement zusammengepresst und der Kontaktdruck aufrechterhalten.

In einer weiteren vorteilhaften Ausgestaltung weist der Trägerkörper auf der dem Anschlussgehäuse abgewandten Seite zusätzliche Steckelemente auf, in welche die kreisförmig angeordneten Anschlusskontakte eines elektrischen Heizelements einsteckbar sind. Die Steckelemente für das Heizelement sind mit den Steckkontaktstiften des Trägerkörpers elektrisch leitend verbunden. Vorteilhafterweise sind die Steckkontaktstifte auf dem Trägerkörper in einer Reihe angeordnet, die parallel zum Boden des Anschlussgehäuses und des Aufnahmewinkels ausgerichtet ist. Dadurch ist es möglich, die Verbindungselemente im Anschlussgehäuse in einer Ebene anzuordnen, wodurch nur eine Ausführungsvariante des Verbindungselements benötigt wird.

Nachfolgend wird die Erfindung anhand eines in der Zeichnung dargestellten Ausführungsbeispiels näher erläutert. Es zeigen:
- Figur 1: eine Explosionszeichnung in perspektivischer Ansicht eines erfindungsgemäßen Lufterhitzers;
- Figur 2: eine perspektivische Ansicht des Verbindungselements gemäß Figur 1;
- Figur 3: einen Längsschnitt durch das erfindungsgemäße Lufterhitzer;
- Figur 4: die perspektivische Ansicht eines zusammengebauten Lufterhitzers gemäß Figur 3;
- Figur 5: eine perspektivische Darstellung des Aufnahmewinkels gemäß Figur 1 mit Blick auf die Trägerkörperseite;
- Figur 6: eine perspektivische Darstellung des Aufnahmewinkels gemäß Figur 5 mit Blick auf die Anschlussseite.

Die Anordnung der Teile im montierten Zustand ist in Figur 1 zur besseren Übersichtlichkeit als Explosionszeichnung dargestellt, die den montierten Zustand verdeutlicht. Im Folgenden wird der montierte Zustand beschrieben, der in der Figur 3 im Schnitt dargestellt ist.

Das in Figur 1 dargestellte Anschlussgehäuse 6 zur Aufnahme einer Netzspannung führenden Steckverbindung 3, 16 und einer elektrischen Steuereinrichtung 2 ist mit elektrisch leitfähigen flexiblen Verbindungselementen 1 zur elektrischen Kontaktierung von auf einer Anschlussplatte 24 angeordneten, mit elektrischen Bauelementen verbundenen Kontaktbahnen und Steckkontaktstiften 16 der Steckverbindung 3, 16 ausgestattet. Die Kontaktierung und Verbindung der Kontaktflächen der Anschlussplatte 24 und der Steckkontaktstifte 16 erfolgt durch ein gummielastisches, elektrisch leitendes Verbindungselement 1. Das Verbindungselement 1 ist in einer U-förmig ausgebildeten Lagerschale 5 am Boden des im Anschlussgehäuse 6 eingelegten Aufnahmewinkels 27 gehaltert, wodurch eine lagegenaue Positionierung sowie eine Abstützung erfolgt.

Das Anschlussgehäuse 6 nimmt im Aufnahmewinkel 27 die Steckkontaktteile 3 und die korrespondierenden Steckkontaktstifte 16 in einer abgeschlossenen Kammer 14 auf. Die Steckkontaktstifte 16 sind als zylindrische Kontaktbuchsen ausgeführt, die auf einem ringförmigen Trägerkörper 4 angeordnet sind. Die Steckkontaktteile 3 sind an elektrischen Litzen 17 befestigt, die mit der Anschlussplatte 24 der Steuereinrichtung 2 verbunden sind. Das Kontaktträgerteil 4 weist vier Steckkontaktstifte 16 auf, von denen mindestens zwei Netzspannung führen. Die Steuereinrichtung 2 ist mit den Steckkontaktstiften 16 durch drei gummielastischen Verbindungselemente 1 kontaktiert.

Das Verbindungselement 1 ist einstückig und homogen ausgeführt und weist eine Bohrung 11 zur Aufnahme des Steckkontaktstifts 16 auf. Der Steckkontaktstift 16 durchdringt die Bohrung 11 des Verbindungselements 1, und liegt formschlüssig und mit Druck am Mantel des Steckkontaktstifts 16 an.

Das Verbindungselement 1 weist an der der Anschlussplatte 24 zugeordneten Seite ein Anpresselement 9 zur Kontaktierung der Kontaktbahnen der Anschlussplatte 24 auf. Das Anpresselement 9 ragt aus dem Körper 10 des Verbindungselements 1 hervor. Es ist zylindrisch ausgeführt und am Körper 10 des Verbindungselements 1 angeformt.

Das Anschlussgehäuse 6 ist dreistückig ausgeführt und besteht aus einem Gehäusekörper 12, einem Aufnahmewinkel 27 und einem nicht dargestellten Gehäusedeckel. Der Gehäusekörper 12 weist einen Luftkanal 19 zur Durchleitung von Druckluft auf, wobei an den Enden des Luftkanals 19 zwei Anschlussstutzen 22, 23 am Gehäusekörper 12 angeformt sind. Die Anschlussstutzen 22, 23 sind als Einlassstutzen 23 und Auslassstutzen 22 rund und in unterschiedlicher Größe ausgeführt. Der Auslassstutzen 22 nimmt den Trägerkörper 4 auf, der ringförmig ausgebildet ist und Luftkanäle 18 zur Durchleitung der Druckluft aufweist. Das Kontaktieren der gummielastischen Verbindungselemente 1 durch die Steckkontaktstifte 16 erfolgt beim Einstecken des Trägerkörpers 4 in den Auslassstutzen 22 des Anschlussgehäuses 6. In der Gehäusewand 15 des Gehäusekörpers 12 und des Aufnahmewinkels 27 sind im Bereich des Auslassstutzens 22 mit den Steckkontaktstiften 16 fluchtende Gehäuseöffnungen 13 vorgesehen, durch welche die Steckkontaktstifte 16 in die Kammer 14 des Gehäusekörpers 12 geführt sind.

Der Trägerkörper 4 weist auf seiner dem Anschlussgehäuse abgewandten Seite zusätzliche Steckelemente 19 auf, in welche die kreisförmig angeordneten Anschlusskontakte 20 eines elektrischen Heizelements 21 einsteckbar sind. Die Steckelemente 19 für das Heizelement 21 sind mit den Steckkontaktstiften 16 des Trägerkörpers 14 elektrisch leitend verbunden. Die Steckkontaktstifte 16 sind auf dem Trägerkörper 4 in einer Reihe angeordnet, die parallel zum Boden 8 des Anschlussgehäuses 6 und des Aufnahmewinkels 27 ausgerichtet ist. Die Verbindungselemente 1 in der Kammer 14 des Anschlussgehäuse 6 sind in einer Ebene angeordnet, die mit den in einer Reihe angeordneten Gegensteckerteilen 16 fluchtet.

Das in der Figur 2 vergrößert dargestellte, erfindungsgemäße Verbindungselement 1 ist zur elektrischen Kontaktierung und Verbindung des Gegenkontaktstiftes 16 mit den Leiterbahnen der Anschlussplatte 24 vorgesehen. Das Verbindungselement 1 weist einen quaderförmigen Körper 10 und einen zylindrischen Aufsatz 9 auf. Der quaderförmige Körper 10 wird von einer Bohrung 7 durchdrungen. Mit der Stirnfläche 25 des Aufsatzes 9 sind die Kontaktbahnen der Anschlussplatte 24 und über die Mantelfläche 7 der Bohrung 11 die Steckkontaktstifte 16 kontaktierbar.

Figur 3 und 4 zeigen das Lufterhitzer im zusammengebauten Zustand im Schnitt und in perspektivischer Ansicht.

Figur 5 und 6 zeigen eine Detailansicht des Aufnahmewinkels 27 in perspektivischer Ansicht. Auf der dem Trägerkörper 4 zugeordneten Seite der Wand 33 sind vier Dome 28 angeformt, in deren Öffnungen 31 die Steckkontaktstifte 16 durchgesteckbar sind. Die Dome 28 isolieren die Steckkontaktstifte 16 gegenüber dem Anschlussgehäuse 6 elektrisch und dienen gleichzeitig als Abstandshalter für den Trägerkörper 4 gegenüber der Gehäusewand 15. In dem Aufnahmewinkel 27 befinden sich Anlageelemente 30 für die nicht dargestellte Anschlussplatte 24. Sie sind im Bereich der Lagerschalen 5 als Stützwand 30 ausgeführt. Des weiteren sind am Boden 34 des Aufnahmewinkels 27 drei Lagerschalen 5 zur Aufnahme der Verbindungselemente 1 angeformt, die U-förmig ausgebildet sind, wobei zwischen zwei Lagerschalen 5 eine Bohrung 32 ausgebildet ist, in die eine nicht dargestellte Schraube zur Befestigung der Anschlussplatte 24 eingeschraubt werden kann. Der Aufnahmewinkel 27 weist ein am Boden 34 ein Rastelement 35 zum verrasten mit dem Anschlussgehäuse 6 auf. Dadurch kann der Aufnahmewinkel schnell eingelegt und fixiert werden. Die Dome 29 dienen als seitlicher Kontaktschutz.

## Patentansprüche

1. Lufterhitzer mit einem Anschlussgehäuse (6) für den Anschluss der elektrischen Energieversorgung und die Zuführung der zu erhitzenden Luft und einem an dem Anschlussgehäuse (6) über einen Trägerkörper (4) befestigten Heizelement (21), wobei in dem Anschlussgehäuse (6) mindestens zwei Netzspannung führenden Kontaktelemente (3, 16) angeordnet sind, **dadurch gekennzeichnet, dass**
das Anschlussgehäuse (6) in der dem Heizelement (21) zugewandten Gehäusewand (15) mindestens zwei Einstecköffnungen (13) zur Durchführung von Steckkontaktstiften (16) aufweist,
die Steckkontaktstifte (16) an dem Trägerkörper (4) angeordnet sind und mit den Einstecköffnungen (13) in der Gehäusewand (15) fluchten, und die Steckkontaktstifte (16) in einem Aufnahmewinkel (27) des Anschlussgehäuses (6) elektrisch isoliert gegenüber dem Anschlussgehäuse (6) gelagert und über Steckkontaktteile (3) mit einer Anschlussplatte (24) verbunden sind.

2. Lufterhitzer nach Anspruch 1, **dadurch gekennzeichnet, dass** der Aufnahmewinkel (27) in das Anschlussgehäuse (6) einlegbar ist und angeformte Dome (28), die durch die Einstecköffnungen (13) durchführen und die Steckkontaktstifte (16) isolieren sowie Anlageelemente (29) und mindestens ein Befestigungselement (33) für die Anschlussplatte (24) aufweist.

3. Lufterhitzer nach Anspruch 2, **dadurch gekennzeichnet, dass** der Aufnahmewinkel (27) mit dem Anschlussgehäuse (12) verrastbar ist.

4. Lufterhitzer nach Anspruch der vorgenannten Ansprüche, **dadurch gekennzeichnet, dass** die Steckkontaktstifte (16) auf dem Trägerkörper (4) in einer Reihe angeordnet sind.

5. Lufterhitzer nach einem der vorgenannten Ansprüche, **dadurch gekennzeichnet, dass** der Trägerkörper (4) auf der den Steckkontaktstiften (16) gegenüberliegenden Seite, den Kontaktträger (4) durchdringende Steckelemente (19) aufweist, in welche Anschlusskontakte (20) des elektrischen Heizelements (21) einsteckbar sind.

6. Lufterhitzer nach Anspruch 5, **dadurch gekennzeichnet, dass** die Steckelemente (19) auf dem Trägerkörper (4) mit den Steckkontaktstiften (16) elektrisch leitend verbunden sind.

7. Lufterhitzer nach einem der vorangegangenen Ansprüche, **dadurch gekennzeichnet, dass** der Trägerkörper (4) ringförmig ausgebildet ist und Luftkanäle (18) zur Durchleitung von Druckluft aufweist.

8. Lufterhitzer nach einem der vorangegangenen Ansprüche, **dadurch gekennzeichnet, dass** mindestens ein Steckkontaktstift (16) durch ein gummielastisches Verbindungselement (1), das in einer, vorzugsweise U-förmigen, Lagerschale (5) des Aufnahmewinkels (27) angeordnet ist, mit elektrischen Kontaktbahnen der Anschlussplatte (24) zur Signalübertragung zu einer auf der Anschlussplatte (24) bestückten Steuereinrichtung (2) verbunden ist.

9. Lufterhitzer nach Anspruch 8, **dadurch gekennzeichnet, dass** das Verbindungselement (1) ein einstückiges, homogenes Formteil aus metall-oder graphithaltigen Leitgummi ist und angeformte Kontaktierelemente (7, 9) zur Kontaktierung der elektrischen Kontaktbahnen der Anschlussplatte (24) sowie der Steckkontaktstifte (16) aufweist.

10. Lufterhitzer nach Anspruch 8 oder Anspruch 9, **dadurch gekennzeichnet, dass** die elektrische Verbindung des Verbindungselements (1) mit den Kontaktbahnen der Anschlussplatte (24) beim Fixieren der Anschlussplatte (24) am Anschlussgehäuse (6) durch Zusammenpressen des Verbindungselements (1) erfolgt.

## Claims

1. Air heater with a connecting case (6) for connecting the power supply and the air to be heated, as well as a heating element (21) attached to the connecting case (6) by means of a carrier (4), and with at least two line voltage contact elements (3, 16) located in the connecting case, **characterized by** the feature(s) that
on its wall (15) facing the heating element (21), the connecting housing (6) has at least two openings (13) through which contact pins (16) can be inserted;
the contact pins (16) are located on the carrier (4) and are aligned with the openings (13) in the housing wall (15); and
the contact pins (16) are held in a receptacle angle bracket (27) of the connecting housing (6), are electrically insulated from the connecting housing (6), and are connected with a connection board (24) by means of plug contact elements (3).

2. Air heater according to Claim 1, **characterized by** the feature(s) that the receptacle angle bracket (27) can be inserted into the connecting housing (6) and has cylindrical sleeves (26) that pass through the insertion openings (13) and insulate the contact pins (16), and that rest elements (29) and at least one attachment element (33) for the connection board (24) are provided.

3. Air heater according to Claim 2, **characterized by** the feature(s) that the receptacle angle bracket (27) can be locked into the connecting housing (6).

4. Air heater according to the preceding Claims, **characterized by** the feature(s) that the contact pins (16) are arranged in a row on the carrier (4).

5. Air heater according to any of the preceding Claims, **characterized by** the feature(s) that, on the side facing the contact pins (16), the carrier (4) has plug elements (19) that pass through the contact carrier (4) and into which the connection contacts (2) of the electric heating element (21) can be plugged.

6. Air heater according to Claim 5, **characterized by** the feature(s) that the plug elements (19) on the carrier (4) are electrically connected with the contact pins (16).

7. Air heater according to any of the preceding Claims, **characterized by** the feature(s) that the carrier (4) is ring-shaped and has air ducts (18) as passages for compressed air.

8. Air heater according to any of the preceding Claims, **characterized by** the feature(s) that, by means of a rubber-elastic connecting element (1) located in a preferably U-shaped support shell (5) of the receptacle angle bracket (27), at least one contact pin (16) is connected with electrical contact tracks of the connection board (24) for the purpose of transmitting signals to a control device (2) installed on the connection board.

9. Air heater according to Claim 8, **characterized by** the feature(s) that the connecting element (1) is a homogeneous one-piece molded part made of conductive rubber containing metal or graphite and includes contact elements (7, 9) for contacting the electrical contact tracks of the connection board (24) as well as the contact pins (16).

10. Air heater according to Claim 8 or Claim 9, **characterized by** the feature(s) that the electrical connection of the connecting element (1) with the contact tracks of the connection board (24) is established through the compression of the connecting element (1) when the connection board (24) is attached to the connecting housing (6).

## Revendications

1. Réchauffeur d'air avec un boîtier de raccordement (6) pour le raccordement de l'alimentation en énergie électrique et l'amenée de l'air à réchauffer et avec un élément chauffant (21) fixé par un corps de support (4) sur le boîtier de raccordement (6), au moins deux éléments de contact (3, 16) conduisant la tension du secteur étant disposés dans le boîtier de raccordement (6), **caractérisé par le fait que**
le boîtier de raccordement (6) présente dans la paroi de boîtier (15) tournée vers l'élément chauffant (21) au moins deux ouvertures d'enfichage (13) pour le passage de fiches de contact (16),
les fiches de contact (16) sont disposées sur le corps de support (4) et alignées avec les ouvertures d'enfichage (13) dans la paroi de boîtier (15) et les fiches de contact (16) sont logées dans une équerre de réception (27) du boîtier de raccordement (6) en étant isolés électriquement du boîtier de raccordement (6) et reliées par des éléments de contact à fiche (3) à une plaque de raccordement (24).

2. Réchauffeur d'air selon la revendication 1, **caractérisé par le fait que** l'équerre de réception (27) peut être insérée dans le boîtier de raccordement (6) et présente des dômes (28) formés sur elle qui passent à travers les ouvertures d'enfichage (13) et isolent les fiches de contact (16) ainsi que des éléments d'appui (29) et au moins un élément de fixation (33) pour la plaque de raccordement (24).

3. Réchauffeur d'air selon la revendication 1, **caractérisé par le fait que** l'équerre de réception (27) peut être encliquetée avec le boîtier de raccordement (6).

4. Réchauffeur d'air selon l'une des revendications précitées, **caractérisé par le fait que** les fiches de contact (16) sont disposées en ligne ou sur une ligne sur le corps de support (4).

5. Réchauffeur d'air selon l'une des revendications précitées, **caractérisé par le fait que** le corps de support (4) présente du côté opposé aux fiches de contact (16) des éléments d'enfichage (19) traversant le support de contacts (4) dans lesquels des contacts de raccordement (20) de l'élément chauffant électrique (21) sont enfichables.

6. Réchauffeur d'air selon la revendication 5, **caractérisé par le fait que** les éléments d'enfichage (19) sont reliés de manière électroconductrice aux fiches de contact (16) sur le corps de support (4).

7. Réchauffeur d'air selon l'une des revendications précitées, **caractérisé par le fait que** le corps de support (4) est de forme annulaire et présente des canaux d'air (18) pour le passage d'air comprimé.

8. Réchauffeur d'air selon l'une des revendications précitées, **caractérisé par le fait qu'**au moins une fiche de contact (16) est reliée par un élément de liaison (1) à élasticité caoutchoutique, qui est disposé dans une coquille de support (5) de préférence en U, à des pistes de contact électrique de la plaque de raccordement (24) pour la transmission de signaux à un dispositif de commande installé sur la plaque de raccordement (24).

9. Réchauffeur d'air selon la revendication 8, **caractérisé par le fait que** l'élément de liaison (1) est une pièce moulée en un bloc homogène en caoutchouc conducteur contenant du métal ou du graphite et présente des éléments de contact (7, 9) formés dessus pour contacter les pistes de contact électrique de la plaque de raccordement (24) ainsi que les fiches de contact (16).

10. Réchauffeur d'air selon la revendication 8 ou 9, **caractérisé par le fait que** la liaison électrique de l'élément de liaison (1) avec les pistes de contact de la plaque de raccordement (24) est réalisée par compression de l'élément de liaison (1) lors de la fixation de la plaque de raccordement (24) sur le boîtier de raccordement (6).
